# EUROPÄISCHE PATENTSCHRIFT

(11) **EP 0 578 928 B1**
(45) Veröffentlichungstag und Bekanntmachung des Hinweises auf die Patenterteilung: **12.02.1997**
(21) Anmeldenummer: 93106330.9
(22) Anmeldetag: 20.04.1993
(51) Int. Cl.: B21D 43/05, B65G 25/02

(54) **Vorschubeinrichtung zum schrittweisen Material- und/oder Werkstücktransport an bzw. in intermittierend arbeitenden Produktionsmaschinen**
Feeding device for transporting step-by-step material and/or workpieces at intermittently working production machines
Dispositif d'avancement pour le transport par étapes de matériel et/ou de pièces à usiner sur ou vers des machines de production fonctionnant par intermittence

(30) Priorität: 16.07.1992 DE 4223340
(43) Veröffentlichungstag der Anmeldung: 19.01.1994
(73) Patentinhaber: Zierpka, Günter, D-76199 Karlsruhe (DE)
(72) Erfinder: Zierpka, Günter, D-76199 Karlsruhe (DE)
(74) Vertreter: Geitz, Heinrich, Dr.-Ing.

(56) Entgegenhaltungen:
- EP-A- 0 224 652
- EP-A- 0 256 523
- DE-A- 3 832 499
- DE-B- 2 206 407
- US-A- 4 133 199

## Beschreibung

Die Erfindung bezieht sich auf eine Vorschubeinrichtung zum schrittweisen Material- und/oder Werkstücktransport an bzw. in intermittierend arbeitenden Produktionsmaschinen, wie Pressen, bei der zwei sich längs des Transportweges im Abstand voneinander erstreckende, in Vorschubrichtung gemeinsam hin- und herbewegbare Greiferschienen in Ableitung von einer umlaufenden Kurvenscheibe über einen mit dieser zusammenwirkenden Kurvenscheibenmitläufer und über an Führungsmitteln der Greiferschienen angreifende Übertragungsmittel in wenigstens einer zur Vorschubrichtung im wesentlichen senkrechten Richtung intermittierend angetrieben werden und der Kurvenscheibenmitläufer an einer um eine etwa parallel zur Kurvenscheibendrehachse verlaufende vorrichtungsfeste Anlenkachse verschwenkbar angelenkten Schwinge gelagert ist.

Aus der DE-A-38 32 499 ist eine Vorschubeinrichtung dieser Art und Zweckbestimmung bekannt, bei der die Antriebsbewegungen für die Greiferschienen von zwei axial beabstandeten und um eine gemeinsame Achse gleichsinnig umlaufenden Kurvenscheiben abgeleitet sowie die mit den Kurvenscheiben zusammenwirkenden Kurvenscheibenmitläufer an einer um eine ortsfeste Anlenkachse verschwenkbar gelagerten Schwinge angeordnet sind. Die Schwinge ihrerseits steht über mehrgliedrige Gelenkmechanismen mit mehrfachen Richtungsumlenkungen mit den Greiferschienen in Wirkverbindung.

Eine ähnliche Vorschubeinrichtung, bei der die Greiferschienen in Vorschubeinrichtung gemeinsam hin- und herbewegbar und quer dazu gegeneinander geführt sind sowie in Ableitung von jeweils einer Antriebskurvenscheibe für jede Bewegungsrichtung angetrieben werden, ist auch schon aus der DE-A-22 06 407 vorbekannt. Die Antriebskurvenscheiben dieser Vorrichtung sind ebenfalls auf einer gemeinsamen Antriebswelle drehfest angeordnet, die sich jedoch, im Gegensatz zur Kurvenscheibendrehachse bei der Vorrichtung nach der DE-A-38 32 499, parallel zu den Greiferschienen unter diesen entlangerstreckt. Die Kurvenscheibenmitläufer sind durch Federkraft an der jeweiligen Kurvenscheibe in Anlage gehalten.

Die Greiferschienenbewegungen in Vorschubrichtung werden bei dieser Vorrichtung in Ableitung von einer Axialkurvenscheibe und ein in Vorschubrichtung bewegbar geführtes Schubglied auf ihrerseits längsbeweglich gelagerte Querführungen der Greiferschienen übertragen. Zum Erzeugen der gegenläufigen Greif- und Öffnungsbewegungen dient hingegen eine Radialkurvenscheibe, wobei als Übertragungsmittel für den Querantrieb zwei unmittelbar über der genannten Antriebskurvenscheibe angeordnete Zahnräder dienen, die miteinander in Zahneingriff stehen und in je eine mit jeweils einer Greiferschiene fest verbundene, quer zur Greiferschienenlängserstreckung geführte Zahnstange eingreifen. Ein mit der genannten Antriebskurvenscheibe zusammenwirkender Kurvenscheibenmitläufer ist dabei peripher auf einem der miteinander in Zahneingriff stehenden Zahnräder gelagert.

Diese vorbekannte Vorschubeinrichtung, die im Aufbau einfach und auch funktionssicher ist, hat sich bewährt. Unbefriedigend jedoch erscheinen die Geräuschentfaltung im Betrieb und insbesondere auch der nach langer Betriebsdauer an den Verzahnungen auftretende Verschleiß, der seinerseits wieder zu einer verstärkten Geräuschentfaltung führt und vor allem unpräzise Bewegungsabläufe an den Greiferschienen nach sich ziehen kann.

Den Unzulänglichkeiten des Standes der Technik hilft die Erfindung dadurch ab, daß bei der Vorschubeinrichtung der im Oberbegriff des Patentanspruchs 1 angegebenen Art und Zweckbestimmung die Drehachse der Kurvenscheibe, von der die Vorschubbewegung abgeleitet ist, sich in Vorschubrichtung erstreckt, daß der Kurvenscheibenmitläufer durch Federkraft an der Kurvenscheibe in Anlage gehalten wird, daß die Übertragungsmittel ein Gelenkgetriebe mit einem Umlenkhebel umfassen, der mittels eines an der Schwinge beabstandet von deren vorrichtungsfeste Anlenkachse angelenkten Schubgliedes um eine ebenfalls parallel zur Kurvenscheibendrehachse verlaufende vorrichtungsfeste Lagerachse verschwenkbar ist und von dem die quer zur Vorschubrichtung verlaufenden Greiferschienenbewegungen abgeleitet sind, daß der Umlenkhebel wenigstens zwei sich nach verschiedenen Richtungen von seiner Lagerachse forterstreckende Hebelarme besitzt und daß an einen dieser Hebelarme das mit seinem anderen Ende an der Schwinge angelenkte Schubglied angelenkt ist, hingegen am anderen Hebelarm ein Lenker zum Übertragen der Antriebsbewegung auf wenigstens eine Greiferschiene.

Die erfindungsgemäße Vorschubeinrichtung ist im Aufbau einfach und funktionssicher, indem in Ableitung von einer Kurvenscheibe mittels eines Lenkers Antriebsbewegungen auf einen wenigstens zwei sich nach verschiedenen Richtungen von seiner Lagerachse forterstreckende Hebelarme aufweisenden Umlenkhebel übertragen werden, dessen einer Hebelarm unmittelbar mit der einen Greiferschienenquerführung und dessen anderer Hebelarm mit der anderen Greiferschienenführung in Wirkverbindung steht, so daß in Ableitung von der den Kurvenscheibenmitläufer lagernden Schwinge mittels eines Lenkers übertragene Bewegungsvorgänge gegenläufig auf die beiden Greiferschienenführungen übertragen werden.

Wenn es sich bei der geforderten Greiferschienenbewegung quer zu deren Vorschubrichtung darum handelt, daß die Greiferschienen gemeinsam angehoben und abgesenkt werden sollen, greift gemäß einer sinnvollen Weiterbildung der Erfindung der mit seinem einen Ende an einem der Hebelarme des Umlenkhebels angelenkte Lenker an einem Heberahmen an, auf dem die Greiferschienenführungen aufgenommen sind mit der Folge, daß beim Verschwenken des Umlenkhebels eine Auf- und Abwärtsbewegung des Heberahmens und damit der Greiferschienen erfolgt.

Das Gelenkgetriebe zum Umsetzen der von der Kurvenscheibe abgeleiteten Antriebsbewegung in eine gemeinsame Auf- und Abwärtsbewegung der Greiferschienen kann aber auch einen weiteren zweiarmigen Umlenkhebel umfassen, der mittels eines jeweils an einem Hebelarm beider Umlenkhebel angelenkten Lenkers um eine vorrichtungsfeste Lagerachse verschwenkbar und mit dem vertikal geführten Heberahmen über einen an seinem anderen Hebelarm angelenkten Lenker wirkverbunden ist.

Ein so ausgebildeter Antrieb zum Heben und Senken der Greiferschienen zeichnet sich durch eine bessere Lastverteilung als bei der Ausführungsform mit nur einem Umlenkhebel aus. Insbesondere können Verkantungen und Klemmungen wirksam unterbunden werden, wenn nach einer nochmaligen Weiterbildung die beiden über einen Lenker miteinander wirkverbundenen Umlenkhebel auf entgegengesetzten Seiten der Schwinge und etwa symmetrisch zu dieser angeordnet sind.

Als zweckmäßig hat sich dabei auch erwiesen, wenn der Kurvenscheibenmitläufer mittels wenigstens eines am Heberahmen angreifenden Pneumatikzylinders in Anlage an der Kurvenscheibe gehalten ist. Selbstverständlich können im Rahmen der Erfindung auch auf entgegengesetzten Seiten der Schwinge und etwa symmetrisch zu dieser je ein am Hebelrahmen angreifender Pneumatikzylinder angeordnet sein.

Gemäß einer anderen wichtigen Ausgestaltung der Erfindung erstrecken sich die Hebelarme des Umlenkhebels nach entgegengesetzten Seiten von dessen Lagerachse fort und je ein an jeweils einem dieser Hebelarme angelenkter Lenker ist unmittelbar an einer Greiferschienen-Querführung angelenkt.

Es handelt sich dabei um einen im wesentlichen phasengleich gegensinnigen Antrieb der Greiferschienen zum Erzeugen der Schließ- und Öffnungsbewegungen.

Auch bei diesem Querantrieb hat es sich als zweckmäßig erwiesen, wenn der Kurvenscheibenmitläufer mittels eines Pneumatikzylinders, der vorzugsweise unmittelbar an der Schwinge angreift, in Anlage an der Kurvenscheibe gehalten wird.

Die dem Andrücken der Kurvenscheibenmitläufer an die jeweilige Kurvenscheibe dienenden Pneumatikzylinder können mit Vorteil doppeltwirkend mit Druckmedium beaufschlagbar und dementsprechend umsteuerbar sein. Eine derartige Ausbildung der Pneumatikzylinder erleichtert in besonders einfacher Weise das Einrichten der Vorschubeinrichtung auf den jeweiligen Bedürfnisfall.

Während bei der eingangs als Stand der Technik erörterten Vorschubeinrichtung der Greiferschienenhub quer zur Greiferschienenlängserstreckung unveränderbar vorgegeben war, kann gemäß einer anderen wichtigen Ausgestaltung der Erfindung der Anlenkpunkt des Schubgliedes an die Schwinge hinsichtlich seines Abstandes von deren vorrichtungsfester Anlenkachse veränderbar sein, so daß der Hub beim Schließen und Öffnen der Greiferschienen bzw. beim Anheben und Absenken an die Erfordernisse des jeweiligen Einsatzfalles angepaßt werden kann.

Eine insoweit besonders einfache Weiterbildung sieht vor, daß die Schwinge mit mehreren in unterschiedlichen Abständen von deren vorrichtungsfester Anlenkachse angeordneten Lagerbohrungen für die wahlweise Anlenkung des Schubgliedes versehen ist. Im Interesse einer präzisen Übertragungsgeometrie hat sich dabei als vorteilhaft erwiesen, wenn die Lagerbohrungen für die wahlweise Anlenkung des Schubgliedes an die Schwinge auf einem Kreisbogenstück mit dem Anlenkpunkt des anderen Schubgliedendes an den Umlenkhebel als Zentrum angeordnet sind.

Gemäß einer anderen Weiterbildung dieser Ausgestaltung ist das Schubglied an einen auf der Schwinge radial zu deren vorrichtungsfester Anlenkachse verstellbaren Kulissenstein angelenkt, der in einer sich radial zur Anlenkachse in der Schwinge erstreckenden Führung längsverschiebbar aufgenommen sein kann und demgemäß eine stufenlose Veränderung des Anlenkpunktes des Schubgliedes und damit des Hubes der Greiferschienen ermöglicht.

Eine besonders einfache stufenlose Verstellbarkeit ist dann gewährleistet, wenn gemäß einer nochmaligen Weiterbildung der Kulissenstein auf einer sich radial zur Anlenkachse der Schwinge erstreckenden und drehbar an dieser gelagerten Gewindespindel aufgenommen ist.

Eine andere vorteilhafte Weiterbildung sieht vor, daß das die Wirkverbindung zwischen der Schwinge und dem Umlenkhebel vermittelnde Schubglied längeneinstellbar ist. Diese Längeneinstellbarkeit kann insbesondere dadurch verwirklicht sein, daß je ein an der Schwinge und an einem Hebelarm des Umlenkhebels angelenktes Schubglied über eine Gewindestange miteinander verbunden und deren voneinander entfernte Enden in Gewindelöcher eingeschraubt sind, die sich in die Schubgliedteile von deren einander zugewandten Stirnseiten hineinerstrecken.

Eine abermals wichtige Ausgestaltung der Erfindung ist durch einen zumindest weitgehend geradlinigen Kraftfluß vom Kurvenscheibenmitläufer über die Schwinge und über die Übertragungsglieder des Gelenkgetriebes bis zu den Greiferschienenführungen gekennzeichnet. Bei dieser Ausgestaltung ist es von Vorteil, wenn der Kurvenscheibenmitläufer, die Antriebskurvenscheibe und die Schwinge eine gemeinsame Wirkebene haben, so daß keinerlei Momente infolge Seitenversatz auftreten können. Gleiches gilt für die Übertragungsglieder des Gelenkgetriebes, die sich in der gemeinsamen Wirkebene der Kurvenscheibe, des Kurvenscheibenmitläufers und der Schwinge bzw. symmetrisch zu dieser Wirkebene erstrecken sowie in der Wirkebene bzw. symmetrisch dazu an der Schwinge und/oder aneinander angelenkt sein sollten.

Anhand der beigefügten Zeichnungen soll nachstehend eine Vorschubeinrichtung mit einem Querantrieb zum Erzeugen der Schließ- und Öffnungsbewegungen der Greiferschienen und einem Hubantrieb zum gemeinsamen Anheben und Absenken der Greiferschienen erläutert werden. In schematischen Ansichten zeigen:
- Fig. 1: die Vorschubeinrichtung mit zwei sich längs des Vorschubweges parallel zueinander erstreckenden Greiferschienen in einer seitlichen Ansicht,
- Fig. 2: in einem der Schnittlinie II-II in Fig. 1 entsprechenden Querschnitt durch die Vorschubeinrichtung den von einer umlaufenden Kurvenscheibe abgeleiteten Querantrieb zum Erzeugen der Schließ- und Öffnungsbewegungen,
- Fig. 3: in einer Ausschnittansicht aus Fig. 2 eine alternative Detailausbildung,
- Fig. 4: in einer dem Schnittverlauf IV-IV in Fig. 2 entsprechenden Schnittansicht die Lagerung des Kurvenscheibenmitläufers an der Schwinge,
- Fig. 5: in einer dem Schnittverlauf IV-V in Fig. 2 entsprechenden Schnittansicht die vorrichtungsfeste Anlenkung der Schwinge,
- Fig. 6: in einer Ansicht ähnlich Fig. 2 in einem der Schnittlinie VI-VI in Fig. 1 entsprechenden Querschnitt durch die Vorschubrichtung den von einer Kurvenscheibe abgeleiteten Antrieb zum gemeinsamen Heben und Senken der Greiferschienen,
- Fig. 7: in einer der Schnittlinie VII-VII in Fig. 6 entsprechenden Schnittansicht die Anlenkung eines Lenkers einerseits an einen Heberahmen, der die Greiferschienenführungen aufnimmt, und andererseits an einen Hebelarm eines Umlenkhebels des Gelenkgetriebes,
- Fig. 8: in einer der Schnittlinie VIII-VIII entsprechenden Schnittansicht die Anlenkung einerseits des Schubgliedes an einen Hebelarm eines Umlenkhebels und andererseits an den selben Hebelarmen die Anlenkung des einen Endes eines Doppellenkers, dessen anderes Ende mit einem entsprechenden Hebelarm des zweiten Umlenkhebels gelenkig verbunden ist, und
- Fig. 9: in einer - vergrößerten - Ausschnittansicht aus Fig. 2 ein längenverstellbares Schubglied für die Wirkverbindung der Schwinge mit dem Umlenkhebel des Gelenkgetriebes.

Bei dem in der Zeichnung veranschaulichten Ausführungsbeispiel handelt es sich um eine Vorschubeinrichtung 10 zum Transport von Werkstücken von einer Bearbeitungsstation zu einer im Bearbeitungsfluß folgenden Bearbeitungsstation. Vorschubeinrichtungen dieser Art werden insbesondere zum Werkstücktransport von einer Operationsstufe zu einer nachfolgenden Operationsstufe in Pressen oder zur Verkettung von Pressen eingesetzt.

Die in Fig. 1 in einer Seitenansicht dargestellte Vorschubeinrichtung 10 besitzt zwei sich beabstandet in Parallellage zueinander in Vorschubrichtung erstreckende Greiferschienen 11, 11', die in Ableitung von je einer Kurvenscheibe 12, 13, 14 gemeinsam in Vorschubrichtung hin- und herbewegbar, senkrecht zur Vorschubrichtung im wesentlichen phasengleich gegeneinander und gemeinsam auf- und abwärts bewegbar geführt sind. Die Kurvenscheiben sind unter den Greiferschienen auf einer innerhalb eines Gehäuses 15 sich in Vorschubrichtung längserstreckenden gemeinsamen Antriebswelle 16 drehfest aufgenommen. Der Antrieb dieser Welle und damit der Kurvenscheiben erfolgt in nicht dargestellter Weise in Ableitung von einer Presse synchron zu deren Antrieb.

Während die Greiferschienen 11, 11' in Ableitung von der Axialkurvenscheibe 12 in nicht weiter dargestellter Weise über ein Schubglied gemeinsam in Vorschubrichtung, also in Richtung ihrer Längserstreckung, angetrieben werden, sind die phasengleich gegensinnigen Schließ- und Öffnungsbewegungen der Greiferschienen quer zur Vorschubrichtung sowie das gemeinsame Heben und Senken von den Radialkurvenscheiben 13, 14 abgeleitet.

In Fig. 2 ist bei Weglassung der Greiferschienen selbst der Querantrieb zum Erzeugen phasengleich gegensinniger Schließ- und Öffnungsbewegungen dargestellt. Dieser Querantrieb umfaßt die bereits erwähnte Radialkurvenscheibe 13, die drehfest auf der Antriebswelle 16 aufgenommen ist, ferner eine um eine vorrichtungsfeste Anlenkachse 20 verschwenkbare Schwinge 21 mit einem in Anlage an der Radialkurvenscheibe gehaltenen Kurvenscheibenmitläufer 22 und schließlich ein Gelenkgetriebe mit einem ebenfalls um eine vorrichtungsfeste Lagerachse 24, die sich in Parallellage zu der die Kurvenscheiben aufnehmenden Antriebswelle 16 erstreckt, verschwenkbaren Umlenkhebel 25, der über ein Schubglied 26 mit der Schwinge 21 in Wirkverbindung steht.

Angeordnet sind die auf der Antriebswelle 16 drehfest aufgenommene Kurvenscheibe 13 und die darüber schwenkbar um die Anlenkachse 20 gelagerte Schwinge 21 symmetrisch zu den Greiferschienen 11, 11', die in auf den Greiferschienen-Querführungen 27, 27' angeordneten - nicht dargestellten - Längsführungen aufgenommen sind.

Der Umlenkhebel 25 des Gelenkgetriebes zum Erzeugen der Schließ- und Öffnungsbewegungen der Greiferschienen besitzt zwei sich auf entgegengesetzten Seiten von der Lagerachse 24 forterstreckenden Hebelarme 30, 31. An den einen Hebelarm 31 ist das mit seinem anderen Ende an der Schwinge 21 angelenkte Schubglied 26 angelenkt, desgleichen aber auch ein unmittelbar an der einen Greiferschienen-Querführung 27 angreifender Lenker 32. Der andere Hebelarm 30 ist über einen weiteren Lenker 33 mit der zweiten Greiferschienen-Querführung 27' wirkverbunden. Da sich die Antriebswelle 16 mit der auf dieser aufgenommenen Antriebskurvenscheibe 13 etwa in der Mitte zwischen den Greiferschienen-Querführungen 27, 27' erstreckt, ist der an der Greiferschienen-Querführung 27' mit seinem einen Ende angreifende und am Hebelarm 30 des Umlenkhebels 25 angelenkte Lenker 33 aus unten noch darzulegenden Gründen als Doppellenker ausgebildet und auf beiden Seiten an der Schwinge 21 vorbeigeführt.

Das an den Hebelarm 31 des Umlenkhebels 25 angelenkte und dessen Verschwenkung um die Lagerachse 24 vermittelnde Schubglied 26 ist mit seinem vom Umlenkhebel entfernten Ende an einen Kulissenstein 35 angelenkt, der auf einer Gewindespindel 36 aufgenommen ist, die sich etwa radial zur Anlenkachse 20 der Schwinge 21 forterstreckt und an letzterer drehbar gelagert ist. Der Anlenkpunkt des Schubgliedes 26 an die Schwinge 21 ist somit längs der Führung 34 der Schwinge stufenlos verstellbar. Dadurch gelingt eine Veränderung des Abstandes des Anlenkpunktes des Schubgliedes 26 an die Schwinge von deren Anlenkachse 20 mit der Folge, daß sich der vom Schubglied auf den Umlenkhebel 25 übertragene Schwingenhub ändert und demgemäß die Hubweite der Schließ- und Öffnungsbewegungen der Greiferschienen 11, 11' innerhalb vorbestimmter Grenzen problemlos an den jeweiligen Bedürfnisfall angepaßt werden können.

Ferner greift an der Schwinge 21 im Abstand von deren Anlenkachse 20 die Kolbenstange 38 eines mittels einer vorrichtungsfesten Anlenkachse angelenkten Pneumatikzylinders 40 an, dessen Kolben 41 wahlweise auf der einen oder anderen Seite mit Druckmedium beaufschlagbar ist. Bei Beaufschlagung der zur Schwinge 21 hinweisenden Seite des Kolbens 41 wird somit der Kurvenscheibenmitläufer 22 in Anlage an der Kurvenscheibe 13 gehalten.

Alternativ zu der stufenlosen Veränderbarkeit des Anlenkpunktes des Schubgliedes 26 an die Schwinge 21 veranschaulicht die Ausführungsform gemäß Fig. 3 eine Schwinge 21' mit auf einem Kreisbogenstück 44, dessen Mittelpunkt vom Anlenkpunkt des Schubgliedes 26' an den Hebelarm 31 des Umlenkhebels 25 gebildet ist, beabstandet voneinander angeordneten Lochungen 45, 45', 45'', die eine wahlweise Anlenkung des Schubgliedes 26 an die Schwinge in unterschiedlichen Abständen von deren Anlenkachse 20' und damit eine abgestufte Anpassung der Schließ- und Öffnungsbewegungen an den jeweiligen Bedürfnisfall ermöglichen.

Der in Fig. 6 veranschaulichte Hubantrieb zum gemeinsamen Heben und Senken der Greiferschienen 11, 11' besitzt einen sich quer zur Vorschubrichtung erstreckenden Heberahmen 48, auf dem die Greiferschienen-Längsführungen 49, 49' quer verschiebbar aufgenommen sind. Der Hubantrieb umfaßt, ebenso wie der vorstehend insbesondere in Verbindung mit Fig. 2 erläuterte Querantrieb, eine auf der Antriebswelle 16 drehfest angeordnete Radialkurvenscheibe 14 und eine unmittelbar über der Kurvenscheibe angeordnete Schwinge 50, die um eine parallel zur Kurvenscheibe-Drehachse verlaufende Anlenkachse 51 gelagert und mit einem an der Radialkurvenscheibe 14 in Anlage gehaltenen Kurvenscheibenmitläufer 52 versehen ist.

Ferner umfaßt der Hubantrieb ein Gelenkgetriebe mit zwei auf einander gegenüberliegenden Seiten von der Schwinge 50 jeweils etwa unter den Greiferschienen-Längsführungen 49, 49' angeordneten Umlenkhebeln 54, 54', die um parallel zur Schwingen-Anlenkachse 51 verlaufende vorrichtungsfeste Lagerachsen 55, 55' verschwenkbar sowie jeweils mit zwei sich nach verschiedenen Seiten von der Lagerachse forterstreckenden Hebelarmen 56, 57 bzw. 56', 57' versehen sind. Die Wirkverbindung von der Schwinge 50 zu dem einen Umlenkhebel 54 vermittelt ein einenends an der Schwinge und mit seinem anderen Ende an dem Hebelarm 57 des Umlenkhebels 54 angelenktes Schubglied 58. Ferner steht der Umlenkhebel 54 mit dem Umlenkhebel 54' über einen mit je einem Ende an die Hebelarme 57, 57' angelenkten Lenker 60 in Wirkverbindung, der ebenso wie der Lenker 33 beim Querantrieb als beidseitig an der Schwinge vorbeigeführter Doppellenker ausgebildet ist. Die anderen Hebelarme 56, 56' der beiden Umlenkhebel 54, 54' stehen über an diesen einerseits und dem Heberahmen 48 andererseits angelenkte Lenker 62, 62' in Wirkverbindung, so daß bei einem Verschwenken der Umlenkhebel in Ableitung von den Schwingenbewegungen der Heberahmen 48 mit den auf diesem aufgenommenen Greiferschienenführungen vertikal aufund abwärts bewegt wird.

Ebenfalls in Übereinstimmung mit dem Querantrieb ist das Schubglied 58 bei dem in Fig. 6 veranschaulichten Hubantrieb mit seinem einen Ende an einen Kulissenstein 64 angelenkt, der auf einer drehbar an der Schwinge 50 gelagerten Gewindespindel 65 aufgenommen ist, die eine stufenlose Verschiebung des Kulissensteins in einer Führung 66 etwa radial zur Anlenkachse 51 der Schwinge und damit zwecks Anpassung an die Bedürfnisse des jeweiligen Anwendungsfalles eine Hubeinstellung der Vertikalbewegung der Greiferschienen ermöglicht.

Schließlich besitzt der Hubantrieb noch zwei im Vorrichtungsgestell fest angeordnete Pneumatikzylinder 68, 68' mit wahlweise auf der einen oder anderen Seite beaufschlagbaren Kolben 69, 69', die über Kolbenstangen 70, 70' fest mit dem Heberahmen 48 verbunden sind. Angeordnet sind die Pneumatikzylinder auf gegenüberliegenden Seiten der Schwinge 50 und jeweils außenseitig beabstandet von den etwa unter den Greiferschienenführungen angeordneten Umlenkhebeln 54, 54', so daß ein im wesentlichen symmetrischer Angriff der mit dem Heberahmen wirkverbundenen Kolbenstangen 70, 70' gewährleistet ist.

Neben der Verwendung praktisch spielfrei arbeitender Gelenkgetriebe zur Umsetzung der von je einer Kurvenscheibe abgeleiteten Schließ- und Öffnungsbewegungen der Greiferschienen einerseits und der Hubbewegungen andererseits ist für die Vorschubeinrichtung nach der Erfindung typisch, daß der Kraftfluß von der jeweiligen Kurvenscheibe 13, 14 bis zum Angriff der Übertragungsmittel an den Greiferschienen-Querführungen 27, 27' bzw. am Heberahmen 48 geradlinig erfolgt, also jeweils symmetrisch von einem Übertragungsglied auf das nachfolgende Übertragungsglied.

Während bei dem eingangs erläuterten Stande der Technik der an einem Zahnrad gelagerte Kurvenscheibenmitläufer in einer Parallelebene zu dem Zahnrad angeordnet war, sind bei der Erfindung die Kurvenscheibenmitläufer 22, 52 in gabelförmigen Aufnahmen der Schwingen 21, 50 gelagert und demgemäß sind die Kurvenscheibe 13, der Kurvenscheibenmitläufer 22 und die Schwinge 21 in einer Ebene angeordnet, wie dies Fig. 4 zeigt. Demgemäß werden beim Umlauf der Kurvenscheibe 22 um ihre von der Antriebswelle 16 gebildete Drehachse nur um die Anlenkachse 20 an der Schwinge 21 Momente ausgelöst, nicht aber quer zur Anlenkachse der Schwinge gerichtete Momente.

Gelagert ist die Schwinge 21 um die vorrichtungsfeste Anlenkachse 20, die in der aus Fig. 5 ersichtlichen Weise jeweils einen Schenkel des gabelförmig ausgebildeten Bereichs der Schwinge durchdringt, so daß eine zu der Wirkebene der Schwinge symmetrische Schwingenlagerung vorliegt.

Das gleiche Prinzip hat bei der Übertragung der Antriebsbewegungen von der Schwinge auf die Umlenkhebel und von letzteren auf die Greiferschienenführungen bzw. den Heberahmen Anwendung gefunden. Dies soll nachstehend unter Bezugnahme auf den Hubantrieb in Verbindung mit den Fig. 7 und 8 erläutert werden. Sinngemäß Gleiches gilt jedoch auch für die Ausbildung des Querantriebs.

Wie Fig. 8 zeigt, ist der Hebelarm 57 des Umlenkhebels 54 in Richtung der von der Lagerachse 55 vermittelnden vorrichtungsfesten Anlenkung unterteilt und das daran angelenkte Ende des Schubgliedes 58 ist gabelförmig ausgebildet derart, daß sich der mit seinem einen Ende am Hebelarm 55 des Umlenkhebels und mit seinem anderen Ende am Heberahmen 48 angelenkte Lenker 62 durch das gabelförmige Ende des Schubgliedes hindurcherstreckt.

Es wurde bereits oben dargelegt, daß der die Verbindung der beiden Umlenkhebel 54, 54' vermittelnde und an die Hebelarme 57, 57' angelenkte Lenker 60 als Doppellenker ausgebildet ist, wobei sich jeweils ein Teil dieses Doppellenkers vor und hinter der Schwinge 50 entlang erstreckt. Dies zeigt ebenfalls Fig. 8, während in Fig. 6 nur der in Blickrichtung hinter der Schwinge verlaufende Teil des Lenkers 60 sichtbar ist.

Auch Fig. 7 veranschaulicht in Übereinstimmung mit Fig. 8 die in Bezug auf die Breitenerstreckung des Umlenkhebels 54 symmetrische Anlenkung sowohl des Schubgliedes 58 mit seinem gabelförmigen Ende an den Hebelarm 57 als auch die Anlenkung der beiden Teile des Doppellenkers 60 an den genannten Hebelarm, desgleichen die mittige Anlenkung des mit dem Heberahmen 48 wirkverbundenen Lenkers 62 an den anderen Hebelarm 56 des Umlenkhebels. Demgemäß erfolgt eine zentrische Übertragung der von den Verschwenkbewegungen des Umlenkhebels 54 abgeleiteten und über den Lenker 62 auf den Heberahmen 58 übertragenen Vertikalbewegungen. Am zweiten Umlenkhebel 54' sind die Übertragungsverhältnisse in entsprechender Weise ausgestaltet.

Fig. 7 veranschaulicht darüber hinaus das Zusammenwirken des Querantriebs mit dem Hubantrieb. So ist unmittelbar angrenzend an den Vorrichtungsteil mit dem Hubantrieb der Vorrichtungsteil mit den quer zum Vorschubweg bewegbaren Greiferschienen-Querführungen angeordnet. In der Zeichnung ist nur die auf der einen Seite angeordnete Querführung 27 veranschaulicht, auf der ein winkelförmiges Führungsstück 72 fest angeordnet ist, das einen bis über den Heberahmen auskragenden Arm 73 besitzt. Dieser Arm besitzt eine Vertikalführung, durch die sich ein Träger 74 für die Greiferschienen-Längsführung 49 hindurcherstreckt. Im Bereich der Längsführung 49' für die Greiferschiene 11' ist die Anordnung entsprechend ausgestaltet.

Das in Fig. 9 veranschaulichte längeneinstellbare Schubglied 26'' besteht aus je einem an den Kulissenstein 35 des Schubgliedes 21 und den Hebelarm 31 des Umlenkhebels 35 angelenkten Schubgliedteil 126, 127 und einer Gewindestange 128, deren voneinander entfernte Enden in Gewindebohrungen eingeschraubt sind, die sich von den einander zugewandten Stirnseiten aus in die Schubgliedteile 126, 127 hineinerstrecken. Gesichert in der veranschaulichten Einstellage ist die Gewindestange 128 mittels einer aufgeschraubten und gegenüber dem Schubgliedteil 126 verspannten Kontermutter 129. Die Gewindestange 128 besitzt etwa in der Mitte ihrer Längenerstreckung Schlüsselansatzflächen 130, über die mittels eines geeigneten Schlüssels in einfacher Weise eine Drehung der Gewindestange und damit eine Längeneinstellung des Schubgliedes 26'' vorgenommen werden kann.

## Patentansprüche

1. Vorschubeinrichtung zum schrittweisen Material- und/oder Werkstücktransport an bzw. in intermittierend arbeitenden Produktionsmaschinen, wie Pressen, bei der zwei sich längs des Transportweges im Abstand voneinander erstreckende, in Vorschubrichtung gemeinsam hin- und herbewegbare Greiferschienen (11, 11') in Ableitung von einer umlaufenden Kurvenscheibe (13, 14) über einen mit dieser zusammenwirkenden Kurvenscheibenmitläufer (22, 52) und über an Führungsmitteln der Greiferschienen angreifende Übertragungsmittel in wenigstens einer zur Vorschubrichtung im wesentlichen senkrechten Richtung intermittierend angetrieben werden und der Kurvenscheibenmitläufer (22, 52) an einer um eine parallel zur Kurvenscheiben-Drehachse (16) verlaufende vorrichtungsfeste Anlenkachse (20, 51) verschwenkbar angelenkten Schwinge (21, 21', 50) gelagert ist, und die Übertragungsmittel ein Gelenkgetriebe mit einem Umlenkhebel (25; 54, 54') umfassen, der mittels eines an der Schwinge (21, 21', 50) beabstandet von deren vorrichtungsfester Anlenkachse angelenkten Schubgliedes (26, 26', 26'', 58) um eine ebenfalls parallel zur Kurvenscheiben-Drehachse (16) verlaufende vorrichtungsfeste Lagerachse (24; 55, 55') verschwenkbar ist und von dem die quer zur Vorschubrichtung verlaufenden Greiferschienenbewegungen abgeleitet sind,
dadurch gekennzeichnet,
daß die Drehachse (16) der Kurvenscheibe (13, 14), von der die Vorschubbewegung abgeleitet ist, sich in Vorschubrichtung erstreckt, daß der Kurvenscheibenmitläufer (22, 52) durch Federkraft an der Kurvenscheibe (13, 14) in Anlage gehalten wird, daß der Umlenkhebel (25; 54, 54') wenigstens zwei sich nach verschiedenen Richtungen von seiner Lagerachse (24; 55, 55') forterstreckende Hebelarme (30, 31; 56, 57, 56', 57') besitzt und daß an einen dieser Hebelarme (31; 57) das mit seinem anderen Ende an der Schwinge (21, 50) angelenkte Schubglied (26, 26', 26'' 58) angelenkt ist, hingegen am anderen Hebelarm (30; 56, 56') ein Lenker (33; 62, 62') zum Übertragen der Antriebsbewegung auf wenigstens eine Greiferschiene.

2. Vorschubeinrichtung nach Anspruch 1, dadurch gekennzeichnet, daß der einenends an den Hebelarm (56, 56') des Umlenkhebels (54, 54') angelenkte Lenker (62, 62') mit seinem anderen Ende an einem vertikal geführten Heberahmen (48) angelenkt ist, auf dem die Greiferschienenführungen (49, 49') aufgenommen sind.

3. Vorschubeinrichtung nach Anspruch 2, dadurch gekennzeichnet, daß das Gelenkgetriebe zum Umsetzen der von der Kurvenscheibe (14) abgeleiteten Antriebsbewegung in eine gemeinsame Auf- und Abwärtsbewegung der Greiferschienen (11, 11') einen weiteren zweiarmigen Umlenkhebel (54') besitzt, der mittels eines jeweils an einen Hebelarm (57, 57') der beiden Umlenkhebel (54, 54') angelenkten Lenkers (60) um eine vorrichtungsfeste Lagerachse (55') verschwenkbar und mit dem vertikal geführten Heberahmen (48) über einen an seinem anderen Hebelarm (56') angelenkten Lenker (62') verbunden ist.

4. Vorschubeinrichtung nach Anspruch 3, dadurch gekennzeichnet, daß die beiden über einen Lenker (60) miteinander wirkverbundenen Umlenkhebel (54, 54') auf entgegengesetzten Seiten der Schwinge (50) und etwa symmetrisch zu dieser angeordnet sind.

5. Vorschubeinrichtung nach einem der Ansprüche 2 bis 4, dadurch gekennzeichnet, daß der Kurvenscheibenmitläufer (52) mittels wenigstens eines am Heberahmen (48) angreifenden Pneumatikzylinders (68, 68') in Anlage an der Kurvenscheibe (14) gehalten ist.

6. Vorschubeinrichtung nach Anspruch 5, dadurch gekennzeichnet, daß auf entgegengesetzten Seiten der Schwinge (50) und etwa symmetrisch zu dieser je ein am Heberahmen (48) angreifender Pneumatikzylinder (68, 68') angeordnet ist.

7. Vorschubeinrichtung nach Anspruch 1, dadurch gekennzeichnet, daß die Hebelarme (30, 31) des Umlenkhebels (25) sich nach entgegengesetzten Seiten von dessen Lagerachse (24) forterstrecken und daß je ein an jeweils einem Hebelarm angelenkter Lenker (32, 33) mit seinem anderen Ende unmittelbar an einer Greiferschienen-Querführung (27, 27') angelenkt ist.

8. Vorschubeinrichtung nach Anspruch 7, dadurch gekennzeichnet, daß der Kurvenscheibenmitläufer (22) mittels eines unmittelbar an der Schwinge (21) angreifenden Pneumatikzylinders (40) in Anlage an der Kurvenscheibe (13) gehalten ist.

9. Vorschubeinrichtung nach einem der Ansprüche 5, 6 oder 8, dadurch gekennzeichnet, daß die Pneumatikzylinder (40) doppeltwirkend mit Druckmedium beaufschlagbar und dementsprechend umsteuerbar sind.

10. Vorschubeinrichtung nach einem der Ansprüche 1 bis 9, dadurch gekennzeichnet, daß der Anlenkpunkt des Schubgliedes (26, 26', 26'', 58) an der Schwinge (21, 50) hinsichtlich seines Abstandes von deren vorrichtungsfester Anlenkachse (20, 51) veränderbar ist.

11. Vorschubeinrichtung nach Anspruch 10, dadurch gekennzeichnet, daß die Schwinge (21') mit mehreren in unterschiedlichen Abständen von deren vorrichtungsfester Anlenkachse (20') angeordneten Lagerbohrungen (45, 45', 45'') für die wahlweise Anlenkung des Schubgliedes (26') versehen ist.

12. Vorschubeinrichtung nach Anspruch 11, dadurch gekennzeichnet, daß die Lagerbohrungen (45, 45', 45'') für die wahlweise Anlenkung des Schubgliedes (26') an die Schwinge (21') auf einem Kreisbogenstück (44) mit dem Anlenkpunkt des anderen Schubgliedendes an den Umlenkhebel als Zentrum angeordnet sind.

13. Vorschubeinrichtung nach Anspruch 10, dadurch gekennzeichnet, daß das Schubglied (26, 26'', 58) an einen auf der Schwinge (21, 50) radial zu deren vorrichtungsfester Anlenkachse verstellbaren Kulissenstein (35, 64) angelenkt ist.

14. Vorschubeinrichtung nach Anspruch 13, dadurch gekennzeichnet, daß der Kulissenstein (35, 64) in einer sich radial zur Anlenkachse (20, 51) in der Schwinge (21, 50) erstreckenden Führung (37, 66) längsverschiebbar aufgenommen ist.

15. Vorschubeinrichtung nach Anspruch 13 oder 14, dadurch gekennzeichnet, daß der Kulissenstein (35, 64) auf einer sich im wesentlichen radial zur Anlenkachse (20, 51) der Schwinge (21, 50) erstreckenden und drehbar an dieser gelagerten Gewindespindel (36, 65) aufgenommen ist.

16. Vorschubeinrichtung nach einem der Ansprüche 1 bis 15, dadurch gekennzeichnet, daß das die Wirkverbindung der Schwinge (21) mit dem Umlenkhebel (25) vermittelnde Schubglied (26'') längeneinstellbar ist.

17. Vorschubeinrichtung nach Anspruch 16, dadurch gekennzeichnet, daß je ein an der Schwinge (21) und an einem Hebelarm (31) des Umlenkhebels (25) angelenktes Schubgliedteil (126, 127) über eine Gewindestange (128) miteinander verbunden und deren voneinander entfernte Enden in Gewindelöcher eingeschraubt sind, die sich in die Schubgliedteile von deren einander zugewandten Stirnseiten hineinerstrecken.

18. Vorschubeinrichtung nach einem der Ansprüche 1 bis 17, gekennzeichnet durch einen zumindest weitgehend geradlinigen Kraftfluß vom Kurvenscheibenmitläufer (22, 52) über die Schwinge (21, 50) und über die Übertragungsglieder des Gelenkgetriebes bis zu den Greiferschienenführungen.

19. Vorschubeinrichtung nach Anspruch 18, dadurch gekennzeichnet, daß der kurvenscheibenmitläufer (22, 52), die Antriebskurvenscheibe (13, 14) und die den Kurvenscheibenmitläufer lagernde Schwinge (21, 50) eine gemeinsame Wirkebene haben.

20. Vorschubeinrichtung nach Anspruch 19, dadurch gekennzeichnet, daß die Übertragungsglieder des Gelenkgetriebes sich in der gemeinsamen Wirkebene der Kurvenscheibe (13, 14), des Kurvenscheibenmitläufers (22, 52) und der Schwinge (21, 50) bzw. symmetrisch zu dieser erstrecken sowie in dieser Wirkebene bzw. symmetrisch dazu an der Schwinge und/oder aneinander angelenkt sind.

## Claims

1. Advancing equipment for the step-by-step transport of material and/or workpiece at or in intermittently operating production machines, such as presses, in which two gripper rails (11, 11'), which extend each at a spacing from the other along the transport path and are movable to and fro together in the direction of advance, are driven intermittently in at least one direction substantially perpendicular to the direction of advance in derivation from a revolving cam disc (13, 14) by way of a cam disc follower (22, 52) co-operating therewith and by way of transmission means engaging at guide means of the gripper rails and the cam disc follower (22, 52) is borne at a rocker (21, 21', 50), which is hinged to be pivotable about a hinge axle (26, 51), which is fast with the device and extends parallelly to the rotational axle (16) of the cam disc, and the transmission means comprise an articulated gear with a deflecting lever (25; 54, 54'), which is pivotable about a bearing axle (24; 55, 55'), which is fast with the device and likewise extends parallelly to the rotational axle (16) of the cam disc, by means of a thrust member (26, 26', 26'', 58), which is hinged at the rocker (21, 21', 50) at a spacing from its hinge axle fast with the device, and from which the gripper rail movements extending transversely to the direction of advance are derived,
characterised thereby, that the rotational axle (16) of the cam disc (13, 14), from which the advancing movement is derived, extends in the direction of advance, that the cam disc follower (22, 52) is held to bear against the cam disc (13, 14) by spring force, that the deflecting lever (25; 54, 54') has at least two lever arms (30, 31; 56, 57, 56', 57') extending forth in different directions from its bearing axle (24; 55, 55') and that the thrust member (26, 26', 26'', 58), which is hinged by its other end at the rocker (21, 50), is hinged at one of these lever arms (31; 57), whereagainst a guide rod (33; 62, 62') for the transmission of the driving movement to at least one gripper rail is hinged at the other lever arm (30; 56, 56').

2. Advancing equipment according to claim 1, characterised thereby, that the guide rod (62, 62'), which at one end is hinged at the lever arm (56, 56') of the deflecting lever (54, 54'), is hinged by its other end at a vertically guided lifting frame (48), on which the gripper rail guides (49, 49') are received.

3. Advancing equipment according to claim 2, characterised thereby, that the articulated gear for the conversion of the driving movement derived from the cam disc (14) into a common upward and downward movement of the gripper rails (11, 11') has a further two-armed deflecting lever (54'), which is pivotable about a bearing axle (55'), which is fast with the device, by means of a guide rod (60), which is hinged at a respective lever arm (57, 57') of each of both the deflecting levers (54, 54') and connected with the vertically guided lifting frame (48) by way of a guide rod (62') hinged at its other lever arm (56').

4. Advancing equipment according to claim 3, characterised thereby, that both the deflecting levers (54, 54'), which are operatively connected together by way of a guide rod (60), are arranged on opposite sides of the rocker (50) and about symmetrically thereto.

5. Advancing equipment according to one of the claims 2 to 4, characterised thereby, that the cam disc follower (52) is held to bear against the cam disc (14) by means of at least one pneumatic cylinder (68, 68') engaging at the lifting frame (48).

6. Advancing equipment according to claim 5, characterised thereby, that a respective pneumatic cylinder (68, 68') engaging at the lifting frame (48) is arranged on each of opposite sides of the rocker (50) and about symmetrically thereto.

7. Advancing equipment according to claim 1, characterised thereby, that the lever arms (30, 31) of the deflecting lever (25) extend forth towards opposite sides of its bearing axle (24) and that a respective guide rod (32, 33) hinged at each lever arm is hinged by its other end directly at a gripper rail transverse guide (27, 27').

8. Advancing equipment according to claim 7, characterised thereby, that the cam disc follower (22) is held to bear against the cam disc by means of a pneumatic cylinder (40) directly at the rocker (21).

9. Advancing equipment according to one of the claims 5, 6 and 8, characterised thereby, that the pneumatic cylinders (40) are loadable by pressure medium in double-acting manner and correspondingly reversible.

10. Advancing equipment according to one of the claims 1 to 9, characterised thereby, that the point of articulation of the thrust member (26, 26', 26'', 58) at the rocker (21, 50) is variable in its spacing from the hinge axle (20, 51) thereof, which is fast with the device.

11. Advancing equipment according to claim 10, characterised thereby, that the rocker (21') is provided with several bearing bores (45, 45', 45''), which are arranged at different spacings from the hinge axle (20') thereof, which is fast with the device, for the selectable articulation of the thrust member (26').

12. Advancing equipment according to claim 11, characterised thereby, that the bearing bores (45, 45', 45'') for the selectable articulation of the thrust member (26') at the rocker (21') are arranged on a circularly arcuate member (44) with the point of articulation of the other thrust member end at the deflecting lever as centre.

13. Advancing equipment according to claim 10, characterised thereby, that the thrust member (26, 26', 58) is hinged at a sliding block (35, 64), which is displaceable on the rocker (21, 50) radially of its hinge axle which is fast with the device.

14. Advancing equipment according to claim 13, characterised thereby, that the sliding block (35, 64) is received to be longitudinally displaceable in a guide (37, 66) extending in the rocker (21, 50) radially of the hinge axle (20, 51).

15. Advancing equipment according to claim 13 or 14, characterised thereby, that the sliding block (35, 64) is received on a threaded spindle (36, 65), which extends substantially radially of the hinge axle (20, 51) of the rocker (21, 50) and is borne to be rotatable thereat.

16. Advancing equipment according to claim 1 to 15, characterised thereby, that the thrust member (26''), which provides the operative connection of the rocker (21) with the deflecting lever (25), is of adjustable length.

17. Advancing equipment according to claim 16, characterised thereby, that thrust member parts (126, 127), which are respectively hinged at the rocker (21) and at one lever arm (31) of the deflecting lever (25), are connected together by way of a threaded rod (128) and their mutually remote ends are screwed into threaded holes which extend into the thrust member parts from their mutually facing end faces.

18. Advancing equipment according to one of the claims 1 to 17, characterised by an at least largely rectilinear force flow from the cam disc follower (22, 52) by way of the rocker (21, 50) and by way of the transmission members of the articulated gear to the gripper rail guides.

19. Advancing equipment according to claim 18, characterised thereby, that the cam disc follower (22, 52), the cam disc (13, 14) and the rocker (21, 50) bearing the cam disc follower have a common plane of action.

20. Advancing equipment according to claim 19, characterised thereby, that the transmission members of the articulated gear extend either in the common plane of action of the cam disc (13, 14), the cam disc follower (22, 52) and the rocker (21, 50) or symmetrically thereto as well as are hinged at the rocker and/or one at the other either in this plane of action or symmetrically thereto.

## Revendications

1. Dispositif d'amenée, pour le transport pas à pas de matières et/ou de pièces en oeuvre, sur ou dans des machines de production à fonctionnement intermittent, telles que des presses, dispositif dans lequel deux rails preneurs (11, 11'), s'étendant le long du trajet de transport à une certaine distance l'un de l'autre, et pouvant subir dans la direction de l'amenée un mouvement commun dans un sens et dans l'autre, sont entraînés d'une manière intermittente, grâce à un mouvement dérivé d'une came tournante (13, 14), par l'intermédiaire d'une contre-came (22, 52), qui coopère avec cette dernière, et par l'intermédiaire d'organes de transmission, qui agissent sur des organes de guidage des rails preneurs, et ce dans au moins une direction essentiellement perpendiculaire à la direction de l'amenée, et la contre-came (22, 52) est logée contre une coulisse oscillante (21, 21', 50) articulée, pouvant pivoter autour d'un axe d'articulation (20, 51), solidaire du dispositif, courant parallèlement à l'axe de rotation (16) de la came, et les organes de transmission comportent un mécanisme articulé, lequel possède un levier de renvoi (25 ; 54, 54'), qui, à l'aide d'un organe de poussée (26, 26', 26'', 58), articulé à la coulisse oscillante (21, 21', 50) à une certaine distance de son axe d'articulation solidaire du dispositif, peut pivoter autour d'un axe support (24 ; 55, 55'), solidaire du dispositif, courant lui aussi parallèlement à l'axe de rotation (16) de la came, et dont dérivent les mouvements des rails preneurs transversalement par rapport à la direction de l'amenée,
caractérisé en ce que l'axe de rotation (16) de la came (13, 14) dont dérive le mouvement d'amenée s'étend dans la direction de l'amenée ; que la contre-came (22, 52) est maintenue, sous l'effet de la force d'un ressort, en appui contre la came (13, 14) ; que le levier de renvol (25 ; 54, 54') possède au moins deux bras de levier (30, 31 ; 56, 57, 56', 57'), s'étendant dans différentes directions à partir de son axe support (24 ; 55, 55') ; et que, à l'un de ces bras de levier (31; 57) est articulé l'organe de poussée (26, 26', 26'', 58) articulé par son autre extrémité à la coulisse oscillante (21, 50), tandis que, à l'autre bras de levier (30 ; 56, 56') est articulé un bras oscillant (33 ; 62, 62') pour transmettre le mouvement de commande à au moins un rail preneur.

2. Dispositif d'amenée selon la revendication 1, caractérisé en ce que le bras oscillant (62, 62') articulé par l'une de ses extrémités au bras de levier (56, 56') du levier de renvoi (54, 54') est, par son autre extrémité, articulé à un cadre de levage (48), guidé verticalement, sur lequel sont logés des guidages (49, 49') des rails preneurs.

3. Dispositif d'amenée selon la revendication 2, caractérisé en ce que le mécanisme articulé destiné à transmettre le mouvement de commande qui dérive de la came (14), en un mouvement commun vers le haut et vers le bas des rails preneurs (11, 11'), possède un autre levier de renvoi à deux bras (54'), qui, à l'aide d'un bras oscillant (60), articulé à chacun des bras de levier (57, 57') des deux leviers de renvoi (54, 54'), peut pivoter autour d'un axe support (55') solidaire du dispositif, et est relié au cadre de levage (48), à guidage vertical, par l'intermédiaire d'un bras oscillant (62'), articulé à son autre bras de levier (56').

4. Dispositif d'amenée selon la revendication 3, caractérisé en ce que les deux leviers de renvoi (54, 54'), reliés l'un à l'autre par une liaison active par l'intermédiaire d'un bras oscillant (60), sont disposés sur les côtés opposés de la coulisse oscillante (50) et d'une manière approximativement symétrique par rapport à cette dernière.

5. Dispositif d'amenée selon l'une des revendications 2 à 4, caractérisé en ce que la contre-came (52) est, au moins à l'aide d'un vérin pneumatique (68, 68') qui agit sur le cadre de levage (48), maintenue en appui contre la came (14).

6. Dispositif d'amenée selon la revendication 5, caractérisé en ce qu'un vérin pneumatique (68, 68') qui agit sur le cadre de levage (48), est disposé sur chacun des côtés opposés de la coulisse oscillante (50), et d'une manière approximativement symétrique par rapport à cette dernière.

7. Dispositif d'amenée selon la revendication 1, caractérisé en ce que les bras de levier (30, 31) du levier de renvoi (25) s'étendent vers les côtés opposés de son axe Support (24), et qu'un bras oscillant (32, 33), articulé à un bras de levier, est, par son autre extrémité, directement articulé à chacun des guidages transversaux (27, 27') des rails preneurs.

8. Dispositif d'amenée selon la revendication 7, caractérisé en ce que la contre-came (22) est, à l'aide d'un vérin pneumatique (40) agissant directement sur la coulisse oscillante (21), maintenue en appui contre la came (13).

9. Dispositif d'amenée selon l'une des revendications 5, 6 ou 8, caractérisé en ce que le vérin pneumatique (40) peut recevoir le fluide sous pression selon un mécanisme à double effet, et en conséquence est commutable.

10. Dispositif d'amenée selon l'une des revendications 1 à 9, caractérisé en ce que le point d'articulation de l'organe de poussée (26, 26', 26'', 58) à la coulisse oscillante (21, 50) est modifiable pour ce qui est de sa distance à son axe d'articulation (20, 51) solidaire du dispositif.

11. Dispositif d'amenée selon la revendication 10, caractérisé en ce que la coulisse oscillante (21') est pourvue d'alésages (45, 45', 45''), disposés à différentes distances de son axe d'articulation (20') solidaire du dispositif, pour permettre une articulation facultative de l'organe de poussée (26').

12. Dispositif d'amenée selon la revendication 11, caractérisé en ce que les alésages (45, 45', 45'') destinés à l'articulation facultative de l'organe de poussée (26') à la coulisse (21') sont disposés sur une pièce en arc de cercle, dont le centre est le point d'articulation de l'autre extrémité de l'organe de poussée au levier de renvoi.

13. Dispositif d'amenée selon la revendication 10, caractérisé en ce que l'organe de poussée (26, 26'', 58) est articulé à un coulisseau (35, 64), pouvant être réglé en position sur la coulisse oscillante (21, 50), radialement par rapport à son axe d'articulation solidaire du dispositif.

14. Dispositif d'amenée selon la revendication 13, caractérisé en ce que le coulisseau (35, 64) est logé, de façon à pouvoir subir une translation longitudinale, dans un guidage (37, 66), qui s'étend radialement par rapport à l'axe d'articulation (20, 51) dans la coulisse oscillante (21, 50).

15. Dispositif d'amenée selon la revendication 13 ou 14, caractérisé en ce que le coulisseau (35, 64) est logé sur une broche filetée (36, 65), s'étendant d'une manière essentiellement radiale par rapport à l'axe d'articulation (20, 51) de la coulisse oscillante (21, 50), et logée en rotation sur cette dernière.

16. Dispositif d'amenée selon l'une des revendications 1 à 15, caractérisé en ce que l'organe de poussée (26''), qui assure la liaison active de la coulisse oscillante (21) au levier de renvoi (25) est réglable en longueur.

17. Dispositif d'amenée selon la revendication 16, caractérisé en ce que deux parties d'organe de poussée (126, 127), articulées l'une à la coulisse oscillante (21) et l'autre à un bras de levier (31) du levier de renvoi (25), sont reliées l'une à l'autre par l'intermédiaire d'une tige filetée (128), et leurs extrémités éloignées l'une de l'autre sont vissées dans des trous filetés, qui pénètrent dans les parties d'organe de poussée, à partir de leurs faces frontales dirigées l'une vers l'autre.

18. Dispositif d'amenée selon l'une des revendications 1 à 17, caractérisé par un flux de forces au moins essentiellement rectiligne, depuis la contre-came (22, 52), en passant par la coulisse oscillante (21, 50) et par les organes de transmission du mécanisme articulé, jusqu'aux guidages des rails preneurs.

19. Dispositif d'amenée selon la revendication 18, caractérisé en ce que la contre-came (22, 52), la came de commande (13, 14) et la coulisse oscillante (21, 50), qui loge la contre-came, ont un plan d'action commun.

20. Dispositif d'amenée selon la revendication 19, caractérisé en ce que les organes de transmission du mécanisme articulé s'étendent dans le plan d'action commun de la came (13, 14), de la contre-came (22, 52) et de la coulisse oscillante (21, 50), ou encore d'une manière symétrique par rapport à cette dernière, et sont articulés à la coulisse oscillante et/ou les uns aux autres dans ce plan actif, ou d'une manière symétrique par rapport à ce dernier.
